# EUROPÄISCHE PATENTSCHRIFT

(11) **EP 3 638 753 B1**
(45) Veröffentlichungstag und Bekanntmachung des Hinweises auf die Patenterteilung: **12.11.2025**
(21) Anmeldenummer: 18730743.4
(22) Anmeldetag: 08.06.2018
(51) Int. Cl.: C10J 3/54

(54) **NACHBEHANDLUNGSANORDNUNG UND VERFAHREN ZUM NACHBEHANDELN VON ZUMINDEST GASEN STROMAB EINER WIRBELSCHICHTVERGASUNG SOWIE LOGIKEINHEIT UND VERWENDUNG**
AFTERTREATMENT ARRANGEMENT AND METHOD FOR THE AFTERTREATMENT OF AT LEAST GASES DOWNSTREAM OF A FLUID BED GASIFICATION SYSTEM, AND LOGIC UNIT AND USE.
SYSTÈME DE POST-TRAITEMENT ET PROCÉDÉ POUR RÉALISER LE POST-TRAITEMENT D'AU MOINS DES GAZ EN AVAL D'UNE GAZÉIFICATION EN LIT FLUIDISÉ AINSI QU'UNITÉ LOGIQUE ET UTILISATION

(30) Priorität: 14.06.2017 DE 102017210044
(43) Veröffentlichungstag der Anmeldung: 22.04.2020
(73) Patentinhaber: GIDARA Energy B.V., 1118 CL Schiphol (NL)
(72) Erfinder: ABRAHAM, Ralf, 59192 Bergkamen (DE); PAVONE, Domenico, 44797 Bochum (DE); TOPOROV, Dobrin, 44141 Dortmund (DE); PALMOWSKI, Herbert, 47239 Duisburg (DE)
(74) Vertreter: Dentons Patent Solutions Rechtsanwaltsgesellschaft mbH
(86) Internationale Anmeldenummer: PCT/EP2018/065198
(87) Internationale Veröffentlichungsnummer: WO 2018/228946

(56) Entgegenhaltungen:
- EP-A1- 0 659 462
- EP-A1- 1 201 731
- WO-A2-00/71644
- CN-U- 201 684 496
- FR-A1- 2 493 333
- US-A- 4 474 583
- US-A- 4 483 692

## Beschreibung

Die Erfindung betrifft eine Anordnung und ein Verfahren zum Nachbehandeln von zumindest Gasen stromab einer Wirbelschichtvergasung, insbesondere stromab eines HTW-Vergasers. Dabei müssen insbesondere eine Partikelabscheidung und ein Kühlen erfolgen. Ferner betrifft die Erfindung auch die Verwendung von Komponenten zum Behandeln des Gases in dieser Anordnung. Insbesondere betrifft die Erfindung eine Anordnung und ein Verfahren gemäß dem Oberbegriff des jeweiligen Anspruchs.

Die Hochtemperatur-Wirbelschicht-Vergasung nach Winkler (HTW) wird bei erhöhtem Druck durchgeführt und kann als druckaufgeladene Wirbelschichtvergasung beschrieben werden, insbesondere bei Drücken über 20 bar, bei welcher ein Staubaustrag aus dem System erfolgt. Die ursprüngliche Winkler-Wirbelschichtvergasung hingegen wurde beim Umgebungsdruck durchgeführt. Die HTW-Vergasung kann für ein breites Spektrum von Anwendungen vorteilhaft genutzt werden. Beispielhaft genannt werden können: Erzeugung von Synthesegas insbesondere für Produkte der petrochemischen Industrie, Anwendungen in Kraftwerken zur Stromerzeugung, oder Vergasung von Biomasse, Hausmüll oder Steinkohle mit hohem Aschegehalt.

Üblicherweise wird bei der HTW-Vergasung ein Rückführzyklon eingesetzt. Das mit Feinstaub beladene Rohgas wird vom Vergaser über den Rückführzyklon zu einem Rohgaskühler geleitet. In vielen Fällen ist die Effizienz oder Effektivität der Staubabscheidung im Rückführzyklon nicht ausreichend hoch, insbesondere bei hohen Drücken oder hoher Gasdichte aufgrund erschwerter Partikelseparation. Stromab vom Rückführzyklon bzw. Rohgaskühler werden daher ein oder mehrere Warmgasfilter angeordnet. Doch ist dies keine besonders zufriedenstellende Maßnahme. Aufgrund unzureichender Partikelabscheidung schlägt sich in den Warmgasfiltern ein hoher Anteil von Fremdstoffen nieder, insbesondere Kohlenstoff, wobei die Fremdstoffe dann nicht mehr auf einfache Weise verwertet werden können, sondern auf aufwändige Weise in den Prozess zurückgeführt oder separat entsorgt werden müssen. Insbesondere müssen die sich im Warmgasfilter ansammelnden Fremdstoffe mittels eines Leitungssystems (insbesondere auch Schneckenförderern) zum Vergaser zurückgeführt werden, oder unter hohem Aufwand in separaten Kesseln verbrannt werden, wofür fallweise auch noch das Zuführen von Hilfsbrennstoffen erforderlich ist.

EP 1 201 731 A1 beschreibt einen Wirbelschichtvergaser mit einer ersten und zweiten Nachvergasungszone, welcher mittels einer Rückführzone im Gegensatz zu üblichen HTW-Vergasern ermöglicht, dass die gesamte Asche im System verbleiben kann. In einer oberhalb der Wirbelschichtzone vorgesehenen Splashzone wird die Staubbeladung des Rohgases vor Eintritt in eine Kühlzone abgesenkt. Eine Kühlung erfolgt durch Abführen von überhitztem Dampf auf einen Temperaturbereich von bevorzugt 550 bis 650 °C.

DE 10 2006 017 353 A1 beschreibt ein nahezu druckloses Verfahren zur prozessintegrierten Gasreinigung, wobei eine Zwischenkühlung auf 150 bis 700 °C und eine Entstaubung in einem so genannten Multizyklon und in einer nachgeschalteten Batterie von Sintermetallfiltern erfolgt.

DE 43 39 973 C1 beschreibt ein Verfahren zur Vergasung von Abfallstoffen.

US 4 474 583 A beschreibt ein Verfahren zum Vergasen fester kohlenstoffhaltiger Brennstoffe.

WO 00/71644 A2 beschreibt ein Elektrizitäts-erzeugendes System durch Vergasung.

EP 1 201 731 A1 beschreibt ein Verfahren von kohlenstoffhaltigen Feststoffen in der Wirbelschicht sowie dafür geeignete Vergaser.

US 4,483,692 A beschreibt ein Verfahren für die Rückführung von Kohlestaub von einem Fließbettkohlevergasungsreaktor.

FR 2 493 333 A1 offenbart ein Verfahren und eine Vorrichtung zur Kohlevergasung unter Verwendung von Kohlestaub.

CN 201 684 496 U eine Reinigungseinheit für Kohlegas aus einem Stahlschmelzofen.

EP 0 659 462 A1 offenbart ein System zum Entstauben von Abgas.

Bisherige Verfahren lassen sich jedoch nicht in vielerlei Hinsicht auf zufriedenstellende Weise im Zusammenhang mit der Wirbelschichtvergasung nutzen, insbesondere nicht für die oder bei der HTW-Vergasung. Gestiegene Anforderungen an Effizienz, Reinheit und Flexibilität im Prozess erfordern eine Weiterentwicklung bestehender Anlagen und Verfahren.

Aufgabe der Erfindung ist es, eine Anordnung und ein Verfahren im Zusammenhang mit einer Wirbelschichtvergasung, insbesondere der HTW-Vergasung bereitzustellen, womit unterschiedliche Einsatzstoffe in oder nach einer Wirbelschichtvergasung, insbesondere druckaufgeladenen Wirbelschichtvergasung (HTW-Verfahren) auf vorteilhafte Art und Weise behandelt werden können. Insbesondere soll auch ein möglichst breites Spektrum von Betriebsdrücken ermöglicht werden. Hohe Wirtschaftlichkeit und hohe Betriebssicherheit sind freilich ebenso gewünscht, nicht zuletzt um eine gute Praxistauglichkeit sicherstellen zu können.

Diese Aufgabe wird erfindungsgemäß gelöst durch eine Nachbehandlungsanordnung wie in den beigefügten Ansprüchen dargelegt. Dies liefert eine hohe Effizienz allgemein bei Wirbelschichtvergasung, und speziell in Verbindung mit einem HTW-Vergaser. Dabei wird Dampf als Vergasungsmittel direkt einsetzbar. Insbesondere kann die Abscheidung von Fremdstoffen bzw. Staub auf effektivere Weise erfolgen. Nicht zuletzt kann auch ein besonders hoher Vergasungswirkungsgrad realisiert werden. Auch können Anlagekosten reduziert werden, insbesondere hinsichtlich des Betriebes der Warmgasfilter nicht mehr erforderlicher Schneckenförderer (Austragsschnecken).

Als eine Anordnung "stromab von einer Wirbelschichtvergasung", insbesondere "stromab eines HTW-Vergasers" ist eine Anordnung hinter der jeweiligen Komponente in Strömungsrichtung des Gases hin zu einem Abzug von Synthesegas zu verstehen.

Im Folgenden wird synonym auf die Wirbelschichtvergasung und gleichzeitig auf die HTW-Vergasung Bezug genommen, und umgekehrt. Die Anordnung der Zwischenkühleinheit ist unmittelbar stromab vom HTW-Vergaser , also ohne Zwischenschaltung weiterer Komponenten oder Verfahrensschritte.

Die Anordnung der Partikelabscheideeinheit ist unmittelbar stromab von der Zwischenkühleinheit, also ohne Zwischenschaltung weiterer Komponenten oder Verfahrensschritte.

Als eine Anordnung "austragsseitig von" ist eine Anordnung in Stoffstromrichtung von Bodenprodukten zu verstehen, also in Richtung zu einer Anlagenkomponente, mittels welcher Bodenprodukt oder Staub ausgetragen wird.

Die Nachbehandlungsanordnung kann dabei auch die bisher bereits verwendeten Komponenten in einem HTW-Prozess umfassen, z.B. den HTW-Vergaser und/oder den Rohgaskühler.

Die Partikelabscheideeinheit ist als Zyklonkerzenfiltereinheit ausgebildet. Hierdurch lassen sich verfahrenstechnische Vorteile erzielen, insbesondere kann eine effektive Feinabscheidung in nachgeschalteten keramischen Filtern ermöglicht werden. Die Zyklonkerzenfiltereinheit kann zusammen mit der Zwischenkühleinheit als kombinierte Anlagen-/Verfahrenskomponente ausgebildet sein.

Gemäß einem Ausführungsbeispiel weist die Zyklonkerzenfiltereinheit eine an die Wirbelschichtvergasung bzw. an den HTW-Vergaser gekoppelte/koppelbare Staubrückführung auf. Hierdurch wird ein effizientes Verfahren ermöglicht. Insbesondere ergibt sich der Vorteil, dass die Zyklonkerzenfiltereinheit wiederholt als eine Art Vorabscheider eingesetzt werden kann.

Gemäß einem Ausführungsbeispiel umfasst die Nachbehandlungsanordnung eine austragsseitig von der Wirbelschichtvergasung bzw. vom HTW-Vergaser angeordnete/anordenbare Bodenproduktoxidationskammer, insbesondere an den HTW-Vergaser gekoppelt/koppelbar, insbesondere eingerichtet zur Umsetzung von Kohlenstoff. Hierdurch kann Kohlenstoff derart reduziert werden, dass das Bodenprodukt deponiefähig wird, insbesondere mit weniger als 4 Gewichtsprozent Kohlenstoff.

Gemäß einem Ausführungsbeispiel umfasst die Nachbehandlungsanordnung eine austragsseitig von der Wirbelschichtvergasung bzw. vom HTW-Vergaser angeordnete/anordenbare Bodenproduktkühleinheit, insbesondere austragsseitig von einer/der Bodenproduktoxidationskammer angeordnet/anordenbar bzw. daran gekoppelt/koppelbar.

Gemäß einem Ausführungsbeispiel ist die Zyklonkerzenfiltereinheit mit der Zwischenkühleinheit zu einer Einheit kombiniert. Hierdurch lässt sich auch ein großer Temperaturbereich abdecken. Die kombinierte Einheit kann unmittelbar stromab vom HTW-Vergaser angeordnet sein.

Die zuvor genannte Aufgabe wird erfindungsgemäß auch gelöst durch ein Verfahren zum Nachbehandeln von zumindest Gasen (und optional auch zur Nachbehandlung von Bodenprodukt) stromab bzw. austragsseitig einer Wirbelschichtvergasung bzw. eines HTW-Vergasers einer druckaufgeladenen Wirbelschichtvergasung, umfassend eine unmittelbar stromab von der Wirbelschichtvergasung bzw. vom HTW-Vergaser und unmittelbar stromauf von einer zur weiteren Nachbehandlung der Gase nutzbaren (Roh-)Gaskühlung angeordneten Partikelabscheidung, wobei Gas aus der Wirbelschichtvergasung stromauf von der Partikelabscheidung einer Zwischenkühlung unterzogen wird bzw. über wenigstens eine Zwischenkühleinheit geleitet wird, in Verbindung mit einer Rückführung von Vergasungsdampf von der Zwischenkühlung bzw. einer Zwischenkühleinheit zurück zur Wirbelschichtvergasung, wobei die Partikelabscheidung (11) mittels einer Zyklonkerzenfiltereinheit durchgeführt wird, wobei die Zwischenkühlung auf 640-660 °C erfolgt. Hierdurch kann ein vorteilhaftes Verfahren bereitgestellt werden, insbesondere auch ein wirtschaftliches, flexibel anwendbares Verfahren.

Dabei wird Vergasungsdampf von der Zwischenkühlung in die Wirbelschichtvergasung zurückgeführt, wodurch insbesondere auch eine hohe Flexibilität hinsichtlich Verfahrensparametern erzielt werden kann. Insbesondere ergibt sich auch eine kompakte Bauform. Nicht zuletzt ist ein Schleusensystem nicht erforderlich.

Die Zwischenkühlung erfolgt auf 640-660 °C, insbesondere von ca. 950 °C auf 640-660 °C, oder exakt 650 °C. Hierdurch kann auf einfache Weise eine Koppelung mit einer/der Zyklonkerzenfiltereinheit erfolgen.

Gemäß einer Ausführungsform wird die Partikelabscheidung mittels einer Zyklonkerzenfiltereinheit durchgeführt. Hierdurch kann die Belastung bzw. Beanspruchung von weiteren Filtereinheiten minimiert werden. Die Zyklonkerzenfiltereinheit liefert insbesondere in der hier beschriebenen Verfahrenskette Vorteile für den gesamten Prozess.

Gemäß einer Ausführungsform wird Staub von der Partikelabscheidung in die Wirbelschichtvergasung zurückgeführt. Hierdurch ergeben sich verfahrenstechnische Vorteile.

Gemäß einer Ausführungsform erfolgt austragsseitig von der Wirbelschichtvergasung eine Oxidation von Bodenprodukt, insbesondere von Kohlenstoff. Bodenprodukt aus der Wirbelschichtvergasung bzw. aus dem HTW-Vergaser wird oxidiert, insbesondere in einer stromab vom HTW-Vergaser angeordneten Oxidationskammer. Dies ermöglicht oder erleichtert nicht zuletzt die Abführung des Bodenproduktes zur Deponie.

Gemäß einer Ausführungsform erfolgt austragsseitig von der Wirbelschichtvergasung bzw. austragseitig vom HTW-Vergaser eine Bodenproduktkühlung, insbesondere austragsseitig von einer/der Oxidation von Bodenprodukt bzw. einer entsprechenden Oxidationskammer. Hierdurch ergeben sich zuvor genannte Vorteile.

Gemäß einer Ausführungsform wird das Gas stromab von der Wirbelschichtvergasung bzw. vom HTW-Vergaser in Reihe zunächst der Zwischenkühlung, dann der Partikelabscheidung und dann einer/der (Roh-)Gaskühlung unterzogen. Durch diese Verfahrenskombination ergibt sich ein besonders flexibel nutzbarer Gesamtprozess, auch in Verbindung mit einer schlanken Anlagenkonstruktion.

Gemäß einer Ausführungsform wird Synthesegas erzeugt, indem Gas aus der Wirbelschichtvergasung stromab von der (Roh-)Gaskühlung durch wenigstens eine Wasserwäscheeinheit, eine Shifteinheit und eine Entschwefelungseinheit geführt wird. Hierdurch kann das Verfahren auf einfache Weise mit weiteren Nachbehandlungsschritten gekoppelt werden. Die Shifteinheit kann durch ein Festbett mit Katalysator bereitgestellt werden. Der bisher verwendete Warmgasfilter ist dabei nicht mehr erforderlich, insbesondere dank des Zyklonkerzenfilters.

Das zuvor beschriebene Verfahren kann vorteilhafterweise mittels einer zuvor beschriebenen Nachbehandlungsanordnung durchgeführt werden.

Die zuvor genannte Aufgabe wird erfindungsgemäß auch gelöst durch Verwendung einer Zwischenkühleinheit stromab von einer Wirbelschichtvergasung bzw. einem HTW-Vergaser und stromauf von einer Partikelabscheideeinheit für Gase der Wirbelschichtvergasung, in Verbindung mit einer Staubrückführung aus der Zwischenkühleinheit zurück zur Wirbelschichtvergasung, insbesondere bei der Synthesegasherstellung in einer zuvor beschriebenen Nachbehandlungsanordnung oder bei einem zuvor beschriebenen Verfahren. Hierdurch ergeben sich zuvor genannte Vorteile.

Weitere Merkmale und Vorteile der Erfindung ergeben sich aus der Beschreibung wenigstens eines Ausführungsbeispiels anhand von Zeichnungen, sowie aus den Zeichnungen selbst. Bei Bezugszeichen, die nicht explizit in Bezug auf eine einzelne Figur beschrieben werden, wird auf die anderen Figuren verwiesen. Dabei zeigen jeweils in schematischer Darstellung
- Fig. 1: eine Anordnung mit einem HTW-Vergaser, in welcher Gas stromab in einen Rückführzyklon und in eine Bodenproduktkühlschnecke abgeführt wird, und
- Fig. 2: eine Nachbehandlungsanordnung gemäß einem Ausführungsbeispiel in Eingliederung stromab bzw. austragsseitig von einem HTW-Vergaser.

Die Fig. 1 zeigt einen Hochtemperatur-Winkler (HTW)-Vergaser 1, einen stromab davon auf einem ersten Gasströmungspfad angeordneten Rückführzyklon (Partikelabscheider) 2, stromab davon einen Rohgaskühler 3, einen Warmgasfilter 4, eine Wasserwäsche bzw. Wasserwäscheeinheit 5, einen Shift bzw. eine Shifteinheit 6, eine Entschwefelung bzw. Entschwefelungseinheit 7, sowie jeweils stromab vom HTW-Vergaser 1 auf einem zweiten bzw. dritten Gasströmungspfad angeordnet eine Förderungseinrichtung, insbesondere Schnecke 8, einmal in Ausgestaltung als Kühlschnecke 8a für Staub, und einmal in Ausgestaltung als Kühlschnecke 8b für Bodenprodukt, weiter stromab davon jeweils eine Austragsschnecke 8c, und schließlich eine Wirbelschichtkammer 9.

Vom Partikelabscheider 2 erfolgt eine Staubrückführung A1 von Staub A zurück zum HTW-Vergaser 1. Dem HTW-Vergaser 1 wird Vergasungsdampf B sowie Luft, Sauerstoff, CO2 (Zuführung C) sowie Brennstoff D zugeführt. Kohlenstoff-haltiges Bodenprodukt E und kohlenstoff-haltiger Staub F werden der Wirbelschichtkammer 9 zugeführt. Stromab von der Entschwefelungseinheit 7 wird Synthesegas G abgeführt.

Die Fig. 2 zeigt eine Nachbehandlungsanordnung 10 mit einer Partikelabscheidung bzw. einer Partikelabscheideeinheit 11, insbesondere ausgebildet als Zyklonkerzenfiltereinheit. Stromab vom HTW-Vergaser 1 und stromauf von der Zyklonkerzenfiltereinheit 11 ist eine Zwischenkühlung bzw. Zwischenkühleinheit 12 vorgesehen.

Von der Partikelabscheideeinheit 11 erfolgt eine Staubrückführung A zurück zum HTW-Vergaser 1. Dem HTW-Vergaser 1 wird Vergasungsdampf B zugeführt, welcher Vergasungsdampf B aus der Zwischenkühleinheit 12 über eine Rückführung B1 rückgeführt werden kann. Dem HTW-Vergaser 1 wird ferner Luft, Sauerstoff, CO2 (Zuführung C) sowie Brennstoff D zugeführt.

Stromab von der auf einem ersten Gasströmungspfad angeordneten Zyklonkerzenfiltereinheit 11 sind ein Rohgaskühler 3, eine Wasserwäsche bzw. Wasserwäscheeinheit 5, einen Shift bzw. eine Shifteinheit 6 sowie eine Entschwefelung bzw. Entschwefelungseinheit 7 angeordnet. Stromab von der Entschwefelungseinheit 7 wird Synthesegas G abgeführt. Ein Warmgasfilter (Bezugsziffer 4 in Fig. 1) wird nicht mehr benötigt. Dank des Zyklonkerzenfilters 11 kann auf einen Warmgasfilter verzichtet werden.

Förderungseinrichtungen, insbesondere Schnecken sind nicht vorgesehen. Vielmehr sind stromab vom HTW-Vergaser 1 auf einem zweiten Gasströmungspfad eine Bodenproduktoxidation bzw. wenigstens eine Oxidationskammer 13 für Bodenprodukt und eine Bodenproduktkühlung bzw. wenigstens eine Bodenproduktkühleinheit 14 angeordnet. Stromab von der Bodenproduktkühlung 14 wird Asche H abgeführt.

Eine Logikeinheit 20 ist zumindest an den HTW-Vergaser 1, an die Partikelabscheideeinheit 11, an die Zwischenkühleinheit 12, an die Oxidationskammer 13 und/oder die Bodenproduktkühleinheit 14 gekoppelt.

### Bezugszeichenliste:

- 1: Wirbelschichtvergasung mit Hochtemperatur-Winkler (HTW)-Vergaser
- 2: Rückführzyklon (Partikelabscheider)
- 3: (Roh-)Gaskühler bzw. (Roh-)Gaskühlung
- 4: Warmgasfilter
- 5: Wasserwäsche bzw. Wasserwäscheeinheit
- 6: Shift bzw. Shifteinheit
- 7: Entschwefelung bzw. Entschwefelungseinheit
- 8: Förderungseinrichtung, insbesondere Schnecke
- 8a: Kühlschnecke für Staub
- 8b: Kühlschnecke für Bodenprodukt
- 8c: Austragsschnecke
- 9: Wirbelschichtkammer

- A; A1: Staub bzw. Staubrückführung
- B; B1: Vergasungsdampf oder Rückführung für Vergasungsdampf
- C: Luft, Sauerstoff, CO2
- D: Brennstoff
- E: c-haltiges Bodenprodukt
- F G: c-haltiger Staub Synthesegas H Asche

- 10: Nachbehandlungsanordnung
- 11: Partikelabscheidung bzw. Partikelabscheideeinheit, insbesondere Zyklonkerzenfiltereinheit
- 12: Zwischenkühlung bzw. Zwischenkühleinheit
- 13: Bodenproduktoxidation bzw. Oxidationskammer für Bodenprodukt
- 14: Bodenproduktkühlung bzw. Bodenproduktkühleinheit
- 20: Logikeinheit

## Patentansprüche

1. Nachbehandlungsanordnung (10) zur Nachbehandlung von zumindest Gasen stromab einer Wirbelschichtvergasung, insbesondere stromab eines HTW-Vergasers (1) einer druckaufgeladenen Wirbelschichtvergasung, mit einer stromab von der Wirbelschichtvergasung und stromauf von einem zur weiteren Nachbehandlung der Gase nutzbaren Gaskühler (3) anordenbaren Partikelabscheideeinheit (11);
**dadurch gekennzeichnet, dass** die Nachbehandlungsanordnung eine unmittelbar stromab von der Wirbelschichtvergasung und unmittelbar stromauf von der Partikelabscheideeinheit (11) anordenbare Zwischenkühleinheit (12) umfasst, mit einer an die Wirbelschichtvergasung koppelbaren Rückführung (B1) für Vergasungsdampf (B), wobei die Partikelabscheideeinheit (11) als Zyklonkerzenfiltereinheit ausgebildet ist, wobei die Zwischenkühleinheit eingerichtet ist, eine Zwischenkühlung auf 640-660 °C durchzuführen.

2. Nachbehandlungsanordnung nach Anspruch 1, wobei die Zyklonkerzenfiltereinheit (11) eine an die Wirbelschichtvergasung koppelbare Staubrückführung (A1) aufweist.

3. Nachbehandlungsanordnung nach einem der vorhergehenden Ansprüche, wobei die Nachbehandlungsanordnung (10) eine austragsseitig von der Wirbelschichtvergasung anordenbare Bodenproduktoxidationskammer (13) umfasst, insbesondere an einen/den HTW-Vergaser koppelbar.

4. Nachbehandlungsanordnung nach einem der vorhergehenden Ansprüche, wobei die Nachbehandlungsanordnung (10) eine austragsseitig von der Wirbelschichtvergasung, insbesondere vom HTW-Vergaser (1) anordenbare Bodenproduktkühleinheit (14) umfasst, insbesondere austragsseitig von einer/der Bodenproduktoxidationskammer (13) anordenbar.

5. Nachbehandlungsanordnung nach einem der vorhergehenden Anspruche, wobei die Partikelabscheideeinheit (11) mit der Zwischenkühleinheit (12) zu einer Einheit kombiniert ist.

6. Verfahren zum Nachbehandeln von zumindest Gasen stromab einer Wirbelschichtvergasung, insbesondere stromab eines HTW-Vergasers (1) einer druckaufgeladenen Wirbelschichtvergasung, umfassend eine unmittelbar stromab von der Wirbelschichtvergasung und unmittelbar stromauf von einer zur weiteren Nachbehandlung der Gase nutzbaren Gaskühlung (3) anordenbaren Partikelabscheidung (11); **dadurch gekennzeichnet, dass** Gas aus der Wirbelschichtvergasung stromauf von der Partikelabscheidung (11) einer Zwischenkühlung (12) unterzogen wird, in Verbindung mit einer Rückführung von Vergasungsdampf (B) von der Zwischenkühlung zurück zur Wirbelschichtvergasung, wobei die Partikelabscheidung (11) mittels einer Zyklonkerzenfiltereinheit durchgeführt wird, wobei die Zwischenkühlung auf ca. 640-660 °C erfolgt.

7. Verfahren nach Anspruch 6, wobei Staub (A) von der Partikelabscheidung (11) in die Wirbelschichtvergasung, insbesondere in den HTW-Vergaser (1) zurückgeführt wird.

8. Verfahren nach einem der vorhergehenden Verfahrensansprüche, wobei austragsseitig von der Wirbelschichtvergasung eine Oxidation von Bodenprodukt erfolgt; und/oder wobei austragsseitig von der Wirbelschichtvergasung eine Bodenproduktkühlung (14) erfolgt, insbesondere austragsseitig von einer/der Oxidation (13) von Bodenprodukt.

9. Verfahren nach einem der vorhergehenden Verfahrensansprüche, wobei das Gas stromab von der Wirbelschichtvergasung in Reihe zunächst der Zwischenkühlung (12), dann der Partikelabscheidung (11) und dann einer/der Gaskühlung (3) unterzogen wird.

10. Verfahren nach einem der vorhergehenden Verfahrensansprüche, wobei Synthesegas (G) erzeugt wird, indem Gas aus der Wirbelschichtvergasung stromab von der Gaskühlung (3) durch wenigstens eine Wasserwäscheeinheit (5), eine Shifteinheit (6) und eine Entschwefelungseinheit (7) geführt wird.

11. Verfahren nach einem der vorhergehenden Verfahrensansprüche, durchgeführt mittels einer Nachbehandlungsanordnung (10) nach einem der vorhergehenden Ansprüche.

12. Verwendung einer Zwischenkühleinheit (12) stromab von einer Wirbelschichtvergasung, insbesondere stromab von einem HTW-Vergaser (1) und stromauf von einer Partikelabscheideeinheit (11) für Gase der Wirbelschichtvergasung, in Verbindung mit einer Rückführung von Vergasungsdampf (B1) von der Zwischenkühleinheit (12) zurück zur Wirbelschichtvergasung, bei der Synthesegasherstellung in einer Nachbehandlungsanordnung (10) nach einem der Ansprüche 1-5 oder bei einem Verfahren nach einem der Ansprüche 6-11.

## Claims

1. Post-treatment arrangement (10) for the post-treatment of at least gases downstream of a fluidised bed gasification, in particular downstream of an HTW gasifier (1) of a pressurised fluidised bed gasification, with a particle separation unit (11) that can be arranged downstream of the fluidised bed gasification and upstream of a gas cooler (3) usable for further post-treatment of the gases; **characterised in that** the post-treatment arrangement comprises an intermediate cooling unit (12) that can be arranged directly downstream of the fluidised bed gasification and directly upstream of the particle separation unit (11), with a recirculation (B1) for gasification steam (B) that can be coupled to the fluidised bed gasification, wherein the particle separation unit (11) is designed as a cyclone candle filter unit, and wherein the intermediate cooling unit is configured to perform intermediate cooling to 640-660 °C.

2. Post-treatment arrangement according to claim 1, wherein the cyclone candle filter unit (11) has a dust recirculation (A1) that can be coupled to the fluidised bed gasification.

3. Post-treatment arrangement according to one of the preceding claims, wherein the post-treatment arrangement (10) comprises a bottom product oxidation chamber (13) that can be arranged on the discharge side of the fluidised bed gasification, in particular couplable to an/the HTW gasifier.

4. Post-treatment arrangement according to one of the preceding claims, wherein the post-treatment arrangement (10) comprises a bottom product cooling unit (14) that can be arranged on the discharge side of the fluidised bed gasification, in particular of the HTW gasifier (1), in particular arrangable on the discharge side of a/the bottom product oxidation chamber (13).

5. Post-treatment arrangement according to one of the preceding claims, wherein the particle separation unit (11) is combined with the intermediate cooling unit (12) into one unit.

6. Method for post-treating at least gases downstream of a fluidised bed gasification, in particular downstream of an HTW gasifier (1) of a pressurised fluidised bed gasification, comprising a particle separation (11) that can be arranged directly downstream of the fluidised bed gasification and directly upstream of a gas cooling (3) usable for further post-treatment of the gases; **characterised in that** gas from the fluidised bed gasification is subjected to intermediate cooling (12) upstream of the particle separation (11), in connection with a recirculation of gasification steam (B) from the intermediate cooling back to the fluidised bed gasification, wherein the particle separation (11) is carried out by means of a cyclone candle filter unit, and wherein the intermediate cooling is carried out to 640-660 °C.

7. Method according to claim 6, wherein dust (A) from the particle separation (11) is recirculated into the fluidised bed gasification, in particular into the HTW gasifier (1).

8. Method according to one of the preceding method claims, wherein oxidation of bottom product occurs on the discharge side of the fluidised bed gasification; and/or wherein bottom product cooling (14) occurs on the discharge side of the fluidised bed gasification, in particular on the discharge side of a/the oxidation (13) of bottom product.

9. Method according to one of the preceding method claims, wherein the gas downstream of the fluidised bed gasification is subjected in series first to the intermediate cooling (12), then to the particle separation (11), and then to a/the gas cooling (3).

10. Method according to one of the preceding method claims, wherein synthesis gas (G) is produced by passing gas from the fluidised bed gasification downstream of the gas cooling (3) through at least one water scrubbing unit (5), a shift unit (6), and a desulphurisation unit (7).

11. Method according to one of the preceding method claims, carried out by means of a post-treatment arrangement (10) according to one of the preceding claims.

12. Use of an intermediate cooling unit (12) downstream of a fluidised bed gasification, in particular downstream of an HTW gasifier (1) and upstream of a particle separation unit (11) for gases of the fluidised bed gasification, in connection with a recirculation of gasification steam (B1) from the intermediate cooling unit (12) back to the fluidised bed gasification, in the production of synthesis gas in a post-treatment arrangement (10) according to one of claims 1-5 or in a method according to one of claims 6-11.

## Revendications

1. Agencement de post-traitement (10) pour le post-traitement d'au moins des gaz en aval d'une gazéification en lit fluidisé, en particulier en aval d'un gazéificateur HTW (1) d'une gazéification en lit fluidisé sous pression, avec une unité de séparation de particules (11) pouvant être agencée en aval de la gazéification en lit fluidisé et en amont d'un refroidisseur de gaz (3) pouvant être utilisé pour un post-traitement supplémentaire des gaz ;
**caractérisé en ce que** l'agencement de post-traitement comprend une unité de refroidissement intermédiaire (12) pouvant être agencée immédiatement en aval de la gazéification en lit fluidisé et immédiatement en amont de l'unité de séparation de particules (11), avec une recirculation (B1) pour la vapeur de gazéification (B) pouvant être couplée à la gazéification en lit fluidisé, dans lequel l'unité de séparation de particules (11) est conçue en tant qu'unité de filtration à bougies cycloniques, dans lequel l'unité de refroidissement intermédiaire est configurée pour effectuer un refroidissement intermédiaire à 640-660 °C.

2. Agencement de post-traitement selon la revendication 1, dans lequel l'unité de filtration à bougies cycloniques (11) présente un retour de poussière (A1) pouvant être couplé à la gazéification en lit fluidisé.

3. Agencement de post-traitement selon l'une quelconque des revendications précédentes, dans lequel l'agencement de post-traitement (10) comprend une chambre d'oxydation de produit de fond (13) pouvant être agencée côté décharge de la gazéification en lit fluidisé, en particulier pouvant être couplée à un/au gazéificateur HTW.

4. Agencement de post-traitement selon l'une quelconque des revendications précédentes, dans lequel l'agencement de post-traitement (10) comprend une unité de refroidissement de produit de fond (14) pouvant être agencée côté décharge de la gazéification en lit fluidisé, en particulier du gazéificateur HTW (1), en particulier pouvant être agencée côté décharge d'une/de la chambre d'oxydation de produit de fond (13).

5. Agencement de post-traitement selon l'une quelconque des revendications précédentes, dans lequel l'unité de séparation de particules (11) est combinée à l'unité de refroidissement intermédiaire (12) pour former une unité.

6. Procédé de post-traitement d'au moins des gaz en aval d'une gazéification en lit fluidisé, en particulier en aval d'un gazéificateur HTW (1) d'une gazéification en lit fluidisé sous pression, comprenant une séparation de particules (11) pouvant être agencée directement en aval de la gazéification en lit fluidisé et directement en amont d'un refroidissement de gaz (3) pouvant être utilisé pour un post-traitement ultérieur des gaz ;
**caractérisé en ce que** du gaz provenant de la gazéification en lit fluidisé est soumis en amont de la séparation de particules (11) à un refroidissement intermédiaire (12), en association avec un retour de vapeur de gazéification (B) du refroidissement intermédiaire vers la gazéification en lit fluidisé, dans lequel la séparation de particules (11) est effectuée au moyen d'une unité de filtration à bougies cycloniques, dans lequel le refroidissement intermédiaire est effectué à env. 640-660 °C.

7. Procédé selon la revendication 6, dans lequel de la poussière (A) provenant de la séparation de particules (11) est retournée vers la gazéification en lit fluidisé, en particulier vers le gazéificateur HTW (1).

8. Procédé selon l'une quelconque des revendications de procédé précédentes, dans lequel une oxydation de produit de fond est effectuée côté décharge de la gazéification en lit fluidisé ; et/ou dans lequel un refroidissement de produit de fond (14) est effectué côté décharge de la gazéification en lit fluidisé, en particulier côté décharge d'une/de l'oxydation (13) de produit de fond.

9. Procédé selon l'une quelconque des revendications de procédé précédentes, dans lequel le gaz en aval de la gazéification en lit fluidisé est soumis en série d'abord au refroidissement intermédiaire (12), puis à la séparation de particules (11), puis à un/au refroidissement de gaz (3).

10. Procédé selon l'une quelconque des revendications de procédé précédentes, dans lequel du gaz de synthèse (G) est généré en faisant passer du gaz provenant de la gazéification en lit fluidisé en aval du refroidissement de gaz (3) à travers au moins une unité de lavage à l'eau (5), une unité de conversion (6) et une unité de désulfuration (7).

11. Procédé selon l'une quelconque des revendications de procédé précédentes, mis en œuvre au moyen d'un agencement de post-traitement (10) selon l'une quelconque des revendications précédentes.

12. Utilisation d'une unité de refroidissement intermédiaire (12) en aval d'une gazéification en lit fluidisé, en particulier en aval d'un gazéificateur HTW (1) et en amont d'une unité de séparation de particules (11) pour des gaz de la gazéification en lit fluidisé, en association avec un retour de vapeur de gazéification (B1) de l'unité de refroidissement intermédiaire (12) vers la gazéification en lit fluidisé lors de la production de gaz de synthèse dans un agencement de post-traitement (10) selon l'une quelconque des revendications 1-5 ou dans un procédé selon l'une quelconque des revendications 6-11.
